# FASCICULE DE BREVET EUROPEEN

(11) **EP 1 796 214 B1**
(45) Date de publication et mention de la délivrance du brevet: **09.03.2016**
(21) Numéro de dépôt: 06354038.9
(22) Date de dépôt: 17.11.2006
(51) Int. Cl.: H01R 4/36

(54) **Borne de connexion électrique et appareil électrique de coupure comportant une telle borne**
Elektrische Anschlussklemme und Elektrisches Schaltgerät mit einer solchen Anschlussklemme
Electrical connection terminal and circuit breaker device with such a terminal

(30) Priorité: 09.12.2005 FR 0512506
(43) Date de publication de la demande: 13.06.2007
(73) Titulaire: Schneider Electric Industries SAS, 92500 Rueil-Malmaison (FR)
(72) Inventeur: Lebeau, Bernard, 38050 Grenoble Cedex 09 (FR); Vanzetto, Daniel, 38050 Grenoble Cedex 09 (FR); Diconne, Robert, 38050 Grenoble Cedex 09 (FR)
(74) Mandataire: Tripodi, Paul

(56) Documents cités:
- EP-A- 0 059 939
- EP-A- 0 802 580
- EP-A- 1 505 692
- WO-A-03/005491
- DE-A1- 3 413 740
- GB-A- 1 247 790

## Description

La présente invention concerne une borne de connexion électrique pour un appareil électrique destinée à relier électriquement la plage dudit appareil à un peigne de raccordement et/ou à un câble d'alimentation, comprenant une pince reliée électriquement à ladite plage et apte à pincer une dent dudit peigne en position de raccordement et une vis de serrage apte, en position de serrage, à serrer un câble contre ladite plage de raccordement de l'appareil, ainsi qu'un appareil électrique de coupure comportant une telle borne.

On connaît des appareillages modulaires tels que décrits dans le document EP 1505692, qui sont alimentés par des peignes de distribution électriques comportant des dents destinées à être raccordées à des dispositifs de connexion rapide à pince appartenant aux appareils. Ces appareils comportent également une borne de serrage pour des câbles, du type traditionnel, qui permet la mise sous tension du peigne et donc de toute la rangée d'appareils montés dans un coffret électrique. Dans de tels dispositifs, le courant total de la rangée arrive par un câble dans une borne d'un appareil par serrage sur la plage de raccordement puis traverse la pince, et par pincement élastique de la dent pénètre dans le peigne pour alimenter les autres appareils. La pince reçoit alors la totalité du courant de la rangée, ce qui oblige le constructeur à la sur-dimensionner pour tous les appareils.
Un autre inconvénient de ces systèmes tient en ce que lorsqu'un repiquage à partir d'un appareil de la rangée doit être réalisé, la pince doit supporter le courant du départ et le courant du repiquage.
Un autre inconvénient de ce type de borne tient en ce que lors d'un court-circuit, une erreur de câblage fait supporter à l'ensemble des pinces en série l'ensemble des contraintes électriques de court-circuit seulement limitées par le disjoncteur amont.

On connaît également le document GB-A-1 247 790 décrivant les caractéristiques du préambule de la revendication 1.

La présente invention résout ces problèmes et propose une borne électrique ainsi qu'un appareil de coupure la comportant dans lesquels il n'est pas nécessaire de réaliser une pince de dimensions importantes pour supporter le courant lorsque la borne est raccordée à un câble et à un peigne, lors d'un repiquage et lors d'un court-circuit.

A cet effet, la présente invention a pour objet une borne de connexion électrique selon la revendication 1.

Selon une réalisation particulière, cette borne comporte une pièce intermédiaire conductrice reliée électriquement à la plage et en ce qu'en position de serrage de la dent, ladite dent est serrée par le moyen précité contre la pièce intermédiaire.

Selon une caractéristique particulière, cette pièce intermédiaire fait partie intégrante de la partie fixe de la pince.

Selon une réalisation particulière de l'invention, la borne est du type à cage et vis mobile, l'orifice d'introduction du câble est situé entre la cage et la plage de contact et l'orifice d'introduction de la dent est situé entre la plage et l'extrémité de la vis, de manière que lors de l'opération de raccordement, le câble soit serré entre la cage et la plage et la dent entre la plage et l'extrémité de la vis.

La présente invention a encore pour objet un appareil électrique de coupure comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- Les figures 1 et 2 sont deux vues partielles en coupe d'un appareil de coupure selon l'invention, comportant une borne selon une réalisation particulière de l'invention, respectivement pour les figures 1 et 2 dans une position de la borne raccordée à un peigne et une position de la borne raccordée à la fois à un câble et à un peigne,
- Les figures 3 et 4 sont deux vues similaires aux figures 1 et 2, mais représentant une borne selon une seconde réalisation,
- Les figures 5 et 6 sont deux vues similaires aux figures 1 et 2, mais représentant une borne selon une troisième réalisation,
- Les figures 7,8 et 9 illustrent dans une vue en perspective, les trois bornes selon respectivement les trois réalisations précédentes,
- Les figures 10 et 11 sont deux vues partielles en coupe d'un appareil de coupure selon l'invention, comportant une borne selon une quatrième réalisation, respectivement pour les figures 10 et 11, dans une position raccordée à un peigne et dans une position raccordée à un câble.

Sur les figures, on voit une borne de raccordement 1 logée dans le boîtier B d'un disjoncteur et destinée à relier électriquement la plage de raccordement 2 de l'appareil à un peigne 3, ledit peigne étant alimenté par un câble 4.

Selon la réalisation illustrée sur les figures 1 et 2 et telle que représentée sur la figure 7, la borne 1 comporte une cage 5, une vis 6, et une pince 8 comportant une partie fixe 9 et une partie mobile 10. La vis 6 est vissée dans la partie supérieure 11 de la cage 5 et traverse un orifice 12 prévu à cet effet dans la partie mobile 10 de la pince 8. La plage 2 est constituée par une pièce en U comportant deux branches 13,14 pliées l'une contre l'autre, dont l'une 13 des branches est reliée à la pince 8 et constitue la partie fixe 9 de ladite pince 8 tandis que l'autre branche 14 s'étend parallèlement à la première 13. La vis 6 et la cage 5 sont montées dans le boîtier B de telle manière que le vissage de la vis 6 entraîne le déplacement de la vis 6 vers le bas et le déplacement de la cage 5 vers le haut. Un ressort 24 en forme de tuile placé dans une ouverture du boîtier et en appui contre la tête de vis est destiné à rappeler la vis en position haute et à maintenir ouvert l'orifice d'introduction de la dent.

Sur la figure 1, la vis 6 de borne est en position desserrée et, étant en position haute, elle autorise l'introduction de la dent 15 du peigne 3 dans un orifice 23 situé à l'intérieur de la pince 8. Les appareils comportant ce même type de bornes sont alimentés par le peigne 3, le courant arrivant sur les plages de raccordement 2 de l'appareil par les dents 15 du peigne 3. Lorsque le peigne d'alimentation 3 doit être alimenté par un câble 4, comme ceci est illustré sur la figure 2, celui-ci est introduit dans l'orifice 16 situé entre la première branche 14 de la plage 2 et la cage 5 et la vis de borne 6 est serrée, ce qui entraîne l'introduction de la vis 6 dans l'orifice précité 12 de la pince 8. La vis de borne 6 prend appui sur la dent 15 et le vissage de la vis 6 déplace la cage 5 vers le haut. Il en résulte le serrage de la dent 15 entre l'extrémité de la vis 6 et la plage 2 (première branche 13) et le serrage du câble 4 entre la plage 2 (seconde branche 14) et la cage 5.

Selon la réalisation illustrée sur les figures 3 et 4, et telle qu'illustré sur la figure 8, la borne 1 comporte une cage 5, une vis 6 vissée dans la partie supérieure 11 de la cage 5, une pince 8 comportant une partie fixe 9 et une partie mobile 10, une pièce intermédiaire conductrice 7, comportant une partie en forme de U reliée électriquement à la plage de raccordement 2. La partie en forme de U comporte deux branches 13a,14a serrées l'une contre l'autre entre lesquelles est enserrée la partie fixe 9 de la pince 8. La cage 5 est située à l'intérieure de la pince 8. La borne comporte également un ressort en forme de zébulon 24, placé entre le boîtier et la cage et servant à rappeler la cage en position basse de manière à maintenir l'orifice de la dent de peigne ouvert. On remarquera également la présence d'un étrier 25 comportant une partie placée à l'intérieure de la cage.

Sur la figure 3, la vis 6 est desserrée, l'orifice 16 d'introduction du câble est ouvert et une dent 15 peut être introduite dans l'orifice 23 à l'intérieur de la pince 8 entre la pièce intermédiaire conductrice 7 (première branche 13a) et la cage 5. Le courant passe alors du peigne 3, par l'intermédiaire des dents 15, à travers la pièce intermédiaire 7 en direction de la plage de raccordement 2.

Sur la figure 4, la vis 6 est desserrée, un câble 4 a été introduit dans l'orifice 16 situé entre l'extrémité de la vis 6 et la pièce intermédiaire conductrice 7 (branche 14a). Lors du serrage de la vis 6, celle-ci prend appui sur l'étrier 25 puis le câble 4 et déplace la cage 5 vers le haut, lequel est serré entre l'extrémité de la vis 6 par l'intermédiaire de l'étrier précité 25 et la pièce intermédiaire conductrice 7 (branche 14a), la dent 15 du peigne 3 étant serrée entre la pièce intermédiaire 7 (branche 13a) et la cage 5.

Sur la figure 5, la borne comporte une vis 6 et une cage 5, la vis 6 étant vissée dans la partie supérieure 11 de la cage 5, une pince 8 comportant un élément fixe 9 et un élément mobile 10, ledit élément mobile 10 comportant un orifice 17 à travers lequel passe la tête de la vis 18, et une pièce intermédiaire conductrice 7 en forme de U fermé. Cette pièce intermédiaire comprend une base 19, deux ailes 20,21 et une partie 22 fermant le U constituant l'élément fixe 9 de la pince 8. La vis 6 traverse la pince 8 et la dent 15 pour venir s'engager dans la cage 5 et la déplacer. La cage est mobile en translation parallèlement à l'axe de la vis.

Cette borne comporte également un ressort de rappel 24 en forme de lame solidarisé en translation à la vis et fixé dans le boîtier. Ce ressort 24 sert à rappeler la vis vers le haut et à maintenir ouverte l'ouverture de la borne pour l'introduction d'une dent.

Sur la figure 5, la vis 6 est desserrée et cette vis étant en position haute, la dent 15 du peigne 3 peut être introduite dans l'orifice 23 prévu dans la pince 7 et pincée.

Sur la figure 6, la dent 15 est introduite dans la pince 7 et un câble 4 est introduit dans l'espace 16 situé entre la pièce intermédiaire 7 (base 19) et la cage 5. Lors du vissage de la vis 6, la tête de vis 18 traverse la partie mobile 10 de la pince 8 et serre la dent 15 contre la pièce intermédiaire conductrice 7. Lors du serrage de la vis 6, la cage 5 est entraînée vers le haut, ce qui entraîne le serrage du câble 4 entre la pièce intermédiaire 7 (base 19) et la cage 5.

Selon la réalisation illustrée sur les figures 10 et 11, la borne de connexion 1 est du type à vis et cage mobile, la vis 6 est vissée dans la cage 11, ladite cage 11 comportant trois ouvertures respectivement pour le passage d'une dent 15, de la plage 2 et d'un câble 4, le vissage de la vis 6 entraînant le déplacement de la cage 11 vers le haut, ce déplacement de la cage 11 entraînant le serrage du câble 4 contre la plage 2 et le serrage de la dent 15 contre ladite plage 2, l'extrémité de la dent 15 étant destinée à être introduite dans la pince 8, ladite pince 8 étant située en dehors de la cage 11.

Dans cette réalisation, le courant en provenance du câble traverse la plage et passe dans la dent sans traverser la pince.

Dans toutes ces réalisations, l'appareil dont la borne reçoit le câble, reçoit la totalité du courant par le câble alimentant le peigne et le courant passe du câble à la dent par serrage.

On a donc réalisé grâce à l'invention, une borne de connexion électrique ainsi qu'un appareil électrique la comportant permettant de connecter un appareil électrique à une barre de connexion sans vissage, la borne pouvant recevoir également un câble qui nécessite alors un serrage traditionnel, et ce dans un encombrement réduit, sans que cela nécessite de sur-dimensionner la pince. Ce but est obtenu par le fait que dans le cas d'une connexion à un peigne, la dent est pincée via une pince et lorsqu'un câble est introduit dans la borne pour alimenter le peigne, l'ensemble du câble et de la dent est serré via une borne de serrage en soulageant électriquement la pince.

Grâce à l'invention, le courant passe directement de la connexion à la plage de raccordement de l'appareil et la pince ne doit plus supporter le courant de départ des autres départs de la rangée. Dans le cas du repiquage d'alimentation à partir d'un appareil, la pince ne doit pas supporter le courant du départ et le courant du repiquage. La qualité du contact ne dépend plus de la pince.

Dans le cas où une erreur de câblage se produit créant un court-circuit entre deux phases et entre deux dents du même peigne, la qualité du contact direct sur la plage évite la détérioration et le soudage avant que la protection des disjoncteurs situés en amont ne s'active.

## Revendications

1. Borne de connexion électrique pour un appareil électrique destinée à relier électriquement la plage (2) dudit appareil à un peigne de raccordement (3) et/ou à un câble d'alimentation (4), comprenant une pince (8) comportant une partie fixe (9) et une partie mobile (10), ladite pince étant reliée électriquement à ladite plage et apte à pincer une dent (15) dudit peigne en position de raccordement et une borne de serrage apte, en position de serrage, à serrer un câble contre ladite plage de raccordement de l'appareil, ladite borne comportant une vis (6) pour serrer la dent (15) contre la plage (2) en position de serrage de la borne (1), la dent (15) étant serrée entre la partie fixe de la pince et la partie mobile de ladite pince, de telle manière que le courant en provenance du câble (4) traverse la plage (2) et passe dans la dent (15) sans traverser la partie mobile (10) de la pince (8), **caractérisée en ce que** la pince est en forme de U et **en ce que** le pied de la vis (6) traverse un orifice (12) prévu dans la partie mobile (10) de la pince (8).

2. Borne de connexion selon la revendication 1, **caractérisée en ce qu'**elle comporte une pièce intermédiaire conductrice (7) reliée électriquement à la plage (2) et **en ce qu'**en position de serrage de la dent (15), ladite dent (15) est serrée par la vis (6) précitée contre la pièce intermédiaire (7).

3. Borne de connexion selon la revendication 2, **caractérisé en ce que** la pièce intermédiaire (7) fait partie intégrante de la partie fixe (9) de la pince (8).

4. Borne de connexion selon l'une quelconque des revendications 1 à 3, **caractérisée en ce que** la borne (1) est du type à cage (5) et vis (6) mobile et **en ce que** l'orifice (16) d'introduction du câble (4) est situé entre la cage (5) et la plage de contact (2) et l'orifice d'introduction de la dent (15) est situé entre la plage (2) et l'extrémité de la vis (6), de manière que lors de l'opération de raccordement, le câble (4) soit serré entre la cage (5) et la plage (2) et la dent (15) entre la plage (2) et l'extrémité de la vis (6).

5. Appareil électrique de coupure comportant une borne selon l'une quelconque des revendications précédentes.

6. Disjoncteur comportant une borne selon l'une quelconque des revendications 1 à 4.

## Patentansprüche

1. Elektrische Anschlussklemme für ein elektrisches Gerät, die dazu bestimmt ist, den Anschlussbereich (2) des Geräts an einen Anschlusskamm (3) und/oder an ein Versorgungskabel (4) anzuschließen, umfassend eine Klammer (8), umfassend einen festen Teil (9) und einen beweglichen Teil (10), wobei die Klammer elektrisch mit dem Anschlussbereich verbunden und geeignet ist, einen Zahn (15) des Kamms in Anschlussposition festzuklemmen, und eine Klemmleiste, die geeignet ist, in der Klemmposition ein Kabel gegen den Anschlussbereich des Geräts zu klemmen, wobei die Klemme eine Schraube (6) umfasst, um den Zahn (15) gegen den Anschlussbereich (2) in der Klemmposition der Klemme (1) zu klemmen, wobei der Zahn (15) zwischen dem festen Teil der Klammer und dem beweglichen Teil der Klammer eingeklemmt ist, so dass der von dem Kabel (4) kommende Strom den Anschlussbereich (2) durchströmt und in den Zahn (15) strömt, ohne durch den beweglichen Teil (10) der Klammer (8) zu strömen, **dadurch gekennzeichnet, dass** die Klammer U-förmig ist, und dass der Fuß der Schraube (6) durch eine Öffnung (12) hindurchgeht, die in dem beweglichen Teil (10) der Klammer (8) vorgesehen ist.

2. Anschlussklemme nach Anspruch 1, **dadurch gekennzeichnet, dass** sie einen leitenden Zwischenteil (7) umfasst, der elektrisch mit dem Anschlussbereich (2) verbunden ist, und dass in der Klemmposition des Zahns (15) der Zahn (15) durch die vorgenannte Schraube (6) gegen den Zwischenteil (7) geklemmt wird.

3. Anschlussklemme nach Anspruch 2, **dadurch gekennzeichnet, dass** der Zwischenteil (7) Bestandteil des festen Teils (9) der Klammer (8) ist.

4. Anschlussklemme nach einem der Ansprüche 1 bis 3, **dadurch gekennzeichnet, dass** die Klemme (1) vom Typ mit Käfig (5) und beweglicher Schraube (6) ist, und dass die Einführungsöffnung (16) des Kabels (4) zwischen dem Käfig (5) und dem Kontaktbereich (2) angeordnet ist, und die Einführungsöffnung des Zahns (15) zwischen dem Anschlussbereich (2) und dem Ende der Schraube (6) angeordnet ist, so dass beim Anschlussvorgang das Kabel (4) zwischen dem Käfig (5) und dem Anschlussbereich (2) und der Zahn (15) zwischen dem Anschlussbereich (2) und dem Ende der Schraube (6) eingeklemmt werden.

5. Elektrisches Schaltgerät, umfassend eine Klemme nach einem der vorgenannten Ansprüche.

6. Trennschalter, umfassend eine Klemme nach einem der Ansprüche 1 bis 4.

## Claims

1. Electrical connection terminal for an electrical apparatus intended to electrically link the land (2) of said apparatus to a connection comb (3) and/or to a power supply cable (4), comprising a grip (8) having a fixed part (9) and a mobile part (10), said grip being linked electrically to said land and suitable for gripping a tooth (15) of said comb in a connection position and a clamping terminal suitable, in a clamping position, for clamping a cable against said connection land of the appliance, said terminal comprising a screw (6) for clamping the tooth (15) against the land (2) in the clamping position of the terminal (1), the tooth (15) being clamped between the fixed part of the grip and the mobile part of said grip, such that the current originating from the cable (4) passes through the land (2) and into the tooth (15) without passing through the mobile part (10) of the grip (8), **characterized in that** the grip is U-shaped and **in that** the foot of the screw (6) passes through an orifice (12) provided in the mobile part (10) of the grip (8).

2. Connection terminal according to Claim 1, **characterized in that** it comprises a conductive intermediate part (7) linked electrically to the land (2) and **in that**, in the clamping position of the tooth (15), said tooth (15) is clamped by the abovementioned screw (6) against the intermediate part (7).

3. Connection terminal according to Claim 2, **characterized in that** the intermediate part (7) forms an integral part of the fixed part (9) of the grip (8).

4. Connection terminal according to any one of Claims 1 to 3, **characterized in that** the terminal (1) is of the type with mobile cage (5) and screw (6) and **in that** the orifice (16) for introducing the cable (4) is situated between the cage (5) and the contact land (2) and the orifice for introducing the tooth (15) is situated between the land (2) and the end of the screw (6), so that, in the connection operation, the cable (4) is clamped between the cage (5) and the land (2) and the tooth (15) is clamped between the land (2) and the end of the screw (6).

5. Electrical circuit breaker apparatus comprising a terminal according to any one of the preceding claims.

6. Circuit breaker comprising a terminal according to any one of Claims 1 to 4.
